# EUROPÄISCHE PATENTSCHRIFT

(11) **EP 0 177 633 B1**
(45) Veröffentlichungstag und Bekanntmachung des Hinweises auf die Patenterteilung: **11.10.1989**
(21) Anmeldenummer: 84112246.8
(22) Anmeldetag: 11.10.1984
(51) Int. Cl.: B41J 3/20

(54) **Elektrothermischer Blattschreiber**
Electrothermal sheet recorder
Enregistreur sur feuilles électrothermique

(43) Veröffentlichungstag der Anmeldung: 16.04.1986
(73) Patentinhaber: ALCATEL N.V., NL-1077 XX Amsterdam (NL)
(72) Erfinder: Wessel, Gerhard, D-7000 Stuttgart 40 (DE); Ebner, Heinz, D-7257 Ditzingen 5 (DE)
(74) Vertreter: Graf, Georg Hugo, Dipl.-Ing.

(56) Entgegenhaltungen:
- DE-A- 3 330 966
- FR-A- 2 403 202
- FR-A- 2 471 864
- GB-A- 2 033 843

## Beschreibung

Die Erfindung geht aus von einem Blattschreiber gemäß dem Oberbegriff von Anspruch 1.

Durch die DE-AS 12 43 432 ist ein Blattschreiber, mit dem sich nur relativ grob gerasterte Zeichen und Bilder darstellen lassen. Dieses ist in der Horizontalen durch die gegeneinander isolierten Trägerplatten und in der Vertikalen durch die voneinander beabstandeten Heizelemente bedingt. Durch die Anordnung der Heizelemente auf der Stirnfläche der Trägerplatten sind diese einem erhöhten Abrieb durch die Anlage am Aufzeichnungsträger ausgesetzt. Sie müssen daher mit einer Schutzschicht versehen werden, die eine direkte Berührung der Heizelemente mit dem Aufzeichnungsträger unterbindet. Diese bedingt je nach Schichtdicke eine höhere Wärmeleistung und kann zu unscharfen Konturen der Bildpunkte führen. Die senkrecht stehende Anordnung der zu einem Block zusammengefaßten Schreibplatinen versperrt den Blick auf einige der zuvor geschriebenen Zeilen.

Der letztgenannte Nachteil wird beim Thermodruckkopf gemäß der FR-A-24 71 864 vermieden. Dort ist eine Schreibplatine entsprechend der im Oberbegriff des Anspruchs 1 genannten Schreibplatine mit einer zeilenbreiten Trägerplatte beschrieben, auf deren einer Breitseite Heizelemente eng benachbart in einer Reihe angeordnet sind. Die Heizelemente schließen bündig mit der an die Breitseite anschließenden Stirnfläche der Trägerplatte ab. Im montierten Zustand ist die Schreibplatine tangential zur Schreibwalze angeordnet und liegt mit den Heizelementen am die Schreibwalze umschlingenden Aufzeichnungsträger an. Die stimseitenbündige Anordnung der Heizelemente ermöglicht ein unmittelbares Betrachten der Aufzeichnung. Die direkte alleinige Anlage der Heizelemente am Aufzeichnungsträger erfordert auch hier eine Schutzbeschichtung gegen Abrieb, die die vorgenannte Auswirkung hat.

Durch die DE-OS 21 39 647 ist ein Thermodruckkopf bekannt, dessen Trägerplatte aus einem Material guter elektrischer und thermischer Leitfähigkeit besteht. Die Trägerplatte hat mehrere in einer Reihe oder matrixförmig angeordnete Löcher, die mit einem Widerstandsmaterial ausgefüllt sind, das die Heizelemente bildet. Diese ragen aus der Plattenebene heraus. Die Stromzufuhr erfolgt über rückseitig in die Heizelemente ein- oder aufgesetzte Elektroden. Der aus Stabilitätsgründen notwendige Abstand zwischen den Löchern erlaubt nur eine grob gerasterte Aufzeichnung. Die vorstehenden Heizelemente sind abriebgefährdet. Der Druckkopf verdeckt einen Teil des geschriebenen Textes.

Die Aufgabe der Erfindung besteht darin, ein elektrothermisches Schreibwerk für Blattdrucker zu schaffen, das durch Verhinderung des Abriebs der Heizelemente eine hohe Standzeit des Druckkopfes bei gleichzeitiger hoher Bildqualität ermöglicht.

Diese Aufgabe wird durch die im Anspruch 1 angegebenen Merkmale gelöst. Die Unteransprüche zeigen vorteilhafte Ausgestaltungen des Erfindungsgegenstandes auf.

Die durch die Erfindung erzielten Vorteile bestehen insbesondere darin, daß durch die seitlich von der Stirnfläche an die Trägerplatte angesetzten Heizelemente die nitrierte Stirnfläche im wesentlichen den Anlagedruck am Aufzeichnungsträger aufnimmt, so daß die Heizelemente keine Schutzschicht gegen einen Abrieb benötigen und direkt am Aufzeichnungsträger anliegen, daß die Heizelemente direkt leitend mit der Trägerplatte verbunden sind und diese als gemeinsamer Rückleiter und gleichzeitig als Wärmeleiter dient und daß die Anordnung der Schreibplatine eine unmittelbare Betrachtung des bereits geschriebenen und entstehenden Textes gestattet.

Anhand von vier Ausführungsbeispielen wird die Erfindung in Verbindung mit den Zeichnungen nachfolgend näher erläutert. Es zeigen :
Figur 1 die schematische Darstellung eines elektrothermischen Bildpunktschreibwerkes gemäß der Erfindung im Schnitt I-I gemäß Figur 2 als Bestandteil eines durch Gehäuseteile angedeuteten Blattschreibers,
Figur 2 eine unmaßstäbliche Darstellung des Bildpunktschreibwerks gemäß Figur 1 in Draufsicht,
Figur 3a eine erste Ausführung einer Schreibplatine gemäß der Erfindung. Sie zeigt den Ausschnitt A gemäß Figur 1 im Schnitt und stark vergrößerten Maßstab.
Figur 3b einen Ausschnitt aus der Schreibplatine gemäß Figur 3a mit Blickrichtung auf die Stirnfläche,
Figur 4 die Draufsicht auf eine unmaßstäblich dargestellte zweite Ausführung mit zwei Schreibplatinen gemäß der Erfindung,
Figur 5a die Anordnung gemäß Figur 4 im Schnitt V-V in Teildarstellung und stark vergrößertem Maßstab,
Figur 6a eine dritte Ausführung einer Schreibplatine gemäß der Erfindung im Schnitt und Teildarstellung, die beidseitig eine durchgehende Widerstandsbahn als Heizelemente hat, in stark vergrößertem. Maßstab,
Figur 6b einen Ausschnitt aus der Schreibplatine gemäß Figur 6a mit Blickrichtung auf die Stimfläche,
Figur 7a eine vierte Ausführung einer Schriebplatine gemäß der Erfindung im Schnitt und Teildarstellung mit einseitig leitend beschichteter Trägerplatte aus Isoliermaterial,
Figur 7b einen Ausschnitt aus der Schreibplatine gemäß Figur 7a mit Blickrichtung auf die ' Stirnfläche.

Wie die Figuren 1 und 2 zeigen, ist in die Haube 1 eine Glasscheibe 2 eingelassen, die den Blick auf den beschrifteten Teil eines wärmeempfindlichen Aufzeichnungsträgers 5 gestattet. Letzterer liegt an einer Schreibwalze 4 mit dem Radius r an, durch die der Aufzeichnungsträger 5 in Pfeilrichtung transportiert wird. Durch einen Schlitz 3 tritt er aus dem Gehäuse des Blattschreibers heraus. Unterhalb der Glasscheibe 2 ist radial zur Schreibwalze 4 eine sich längs der Schreibzeile erstreckende Schreibplatine 12 angeordnet. Sie hat als tragendes Element eine Trägerplatte 6, die mit ihrer einen Stirnfläche 6b unter schwachem Federdruck über die ganze Länge an dem die Schreibwalze 4 umschlingenden Aufzeichnungsträger 5 anliegt.

Bündig mit der Stirnfläche 6b (Figur 3a) sind an mindestens einer Seitenfläche 6a der Trägerplatte 6 Heizelemente 7 angeordnet. Diese stehen über Leiterbahnen 10 mit integrierten Schaltkreisen 11 auf der Trägerplatte 6 in Verbindung. Die Schaltkreise 11 dienen zum Umsetzen von Steuerbefehlen für die Heizelemente 7. Die Steuerbefehle gelangen von einer nicht dargestellten zentralen -Steuereinheit über Zuleitungen 14 und über an der rückwärtigen Längskante des Trägers 6 angeordnete Steckverbinder 13 zu den Schaltkreisen 11. Wie die Draufsicht gemäß Figur 2 erkennen läßt, ist die Trägerplatte 6 über die Schriftfeldbreite B entlang der am Aufzeichnungsträger 5 anliegenden Stirnfläche 6b mit einer Vielzahl eng benachbarter Heizelemente 7 versehen. Die entsprechend hohe Anzahl an Verbindungen mit den Schaltkreisen 11 sind durch die Leiterbahnen 10 symbolisch dargestellt. Die Trägerplatte 6 ist"beidseitig länger als die Schriftfeldbreite B. Mit ihren längsseitigen Enden ist die Trägerplatte 6 in eine Spannvorrichtung 19 eingehängt, die quer zur Spannrichtung in der Ebene der Trägerplatte 6 verstellbar ist. Die Querverstellung dient zum Einstellen der Federkraft, mit der die Trägerplatte 6 stirnseitig am Aufzeichnungsträger 5 anliegt.

Figur 3a zeigt im stark vergrößerten Maßstab den Ausschnitt A gemäß Figur 1 als eine erste Ausführung einer Schreibplatine 12, während Figur 3b einen Ausschnitt der Schreibplatine 12 in Blickrichtung auf die am Aufzeichnungsträger 5 anliegende Stimfläche 6b der Trägerplatte 6 darstellt. Die Trägerplatte 6 besteht aus einem elektrisch und gut wärmeleitenden Material, z. B. Stahl. Bündig mit der Stirnfläche 6b sind in Längsrichtung auf der Seitenfläche 6a eng benachbarte Heizelemente 7 elektrisch leitend mit der Trägerplatte 6 verbunden angeordnet. Der verbleibende Teil der Seitenfläche 6a einschließlich der Zwischenräume zwischen den Heizelementen 7 ist mit einer Glasur 9 beschichtet, deren Dicke gleich der Höhe h der Heizelemente ist. Auf diese isolierende Schicht sind die Leiterbahnen 10 im Abstand der Heizelemente 7 aufgebracht und mit den oberen Endender Heizelemente 7 leitend verbunden. Die Stirnfläche 6b einschließlich der an der oberen Seitenfläche 6a angesetzten Heizelemente 7 ist quer zur Längserstreckung der Trägerplatte 6 entsprechend dem Krümmungsradius r der Schreibwalze 4 konkav gewölbt, um eine Anlage über die Breite der Stirnfläche 6b zu sichern. Zur Vergrößerung der Abriebfestigkeit ist die Stirnfläche 6b in an sich bekannter Weise nitriert. Bei quadratischer Bildpunktfläche ist die Länge 1₁ der Heizelemente 7 gleich der Höhe h bei einer Teilung, Tᵢ, die dem Bildpunktabstand bei der Aufzeichnung entspricht.

Die Beschriftung des Aufzeichnungsträgers 5 erfolgt rasterlinienweise über die gesamte Schriftfeldbreite B während einer kontinuierlichen Dreh bewegung der Schreibwalze 4.

Durch die beabstandete Anordnung der Heizelemente 7 ist in Längsrichtung des Schriftfeldes ein geschlossenes Schriftbild nicht erreichbar, jedoch mit einer zweiten Ausführung gemäß den Figuren 4, 5a und 5b.

Figur 4 zeigt in schematischer Darstellung zwei spiegelbildlich zueinander angeordnete Schreibplatinen 16 in der Draufsicht, die in eine entsprechend ausgebildete Spannvorrichtung 20 eingehängt sind. Figur 5a zeigt in stark vergrößertem Maßstab die Anordnung der Figur 4 im Schnitt V-V und in Teildarstellung, während Figur 5b einen Ausschnitt der Schreibplatinen 16 in Blickrichtung auf die am Aufzeichnungsträger 5 anliegenden Stirnflächen 6b der Trägerplatten 6 darstellt. Die Schreibplatinen 16 sind bis auf die Länge 1₂ und den Teilungsabstand T₂ der Heizelemente 8 identisch mit der Platine 12 der Figur 3a. Durch den Krümmungsradius r der Schreibwalze 4 bedingt, sind die beiden Platinen 16 im kleinen Winkel zueinander angeodnet, wobei die Seitenflächen 6a der Trägerplatten 6, an denen die Heizelemente 8 angeordnet sind, einander zugewandt sind. Wie Figur 5b erkennen läßt, sind die Heizelemente 8 in einem Teilungsabstand T₂ angeordnet, der gleich dem doppelten Bildpunktabstand (T₁) ist. Die Heizelementreihen der beiden Platinen 16 sind um den Teilungsabstand T₁ gegeneinander versetzt, so daß die Heizelemente 8 der beiden Reihen zueinander auf Lücke stehen. Die Heizelemente 8 haben eine Länge 1₂. Diese ist so bemessen, daß der Abstand zwischen den einzelnen Heizelementen 8 etwas kleiner als die Länge 1₂ der Heizelemente 8 ist. Durch diese Maßnahme läßt sich bei einer Aufzeichnung auch in Zeilenlängsrichtung ein geschlossenes Schriftbild erreichen, indem jede Rasterlinie in zwei Phasen aufgezeichnet wird. Bei einer durch einen Pfeil angedeuteten Drehrichtung der Schreibwalze 4 im Gegenuhrzeigersinn wird der Informationsinhalt jeder einzelnen Rasterlinie zur einen Hälfte in unterbrochener Linie über die in Figur 5a links angeordnete Schreibplatine 16 auf den Aufzeichnungsträger 5 aufgebracht, während die Ergänzung der jeweiligen Rasterlinie über die rechte Schreibplatine 16 nach einem entsprechenden Vorschub des Aufzeichnungsträgers 5 um den Winkelweg A₁ erfolgt. Entsprechend der Länge 1₂ der Heizelemente 8 überlappen sich die im Teilungsabstand T₁ nebeneinander aufgezeichneten Bildpunkte geringfügig, so daß auch in der Horizontalen ein geschlossenes Schriftbild gewährleistet ist.

Figur 6a zeigt in stark vergrößertem Maßstab eine dritte Ausführung einer Schreibplatine 17 im Querschnitt und in Teildarstellung, während Figur 6b einen Ausschnitt der Schreibplatine 17 in Blickrichtung auf die am Aufzeichnungsträger 5 anliegende Stimfläche 15c der zugehörigen Trägerplatte 15 darstellt. Letztere besteht, wie beiden vorbeschriebenen Schreibplatinen 12 und 16, ebenfalls aus einem elektrisch und gut wärmeleitenden Material, wobei die Trägerplatte 15 jedoch etwa doppelt so dick ist, wie die vorgenannten. An beiden Seitenflächen 15a und 15b sind durchgehende Widerstandsbahnen 18 von der Höhe h angeordnet, die bündig mit der Stirnfläche 15c abschließend und elektrisch leitend mit der Trägerplatte 15 verbunden sind. An die Widerstandsbahnen 18 schließt gemäß den vorbeschriebenen Ausführungsbeispielen die Glasur 9 in der Höhe h der Widerstandsbahnen 18 an. Auf dieser isolierenden Schicht sind die Leiterbahnen 10 aufgebracht und am oberen Ende leitend mit der jeweiligen Widerstandsbahn 18 verbunden. Zumindest im Kontaktbereich mit der jeweiligen Widerstandsbahn 18 haben die Leiterbahnen 10 eine Breite, die ungefähr gleich der gewünschten Länge 1₂ der Bildpunktfläche ist und die die Heizbereiche 18' bestimmen. Da der Strom stets den Weg des geringsten Widerstandes wählt, erfolgt praktisch nur ein Aufheizen der Widerstandsbahn 18 in den Bereichen 18' entsprechend der Breite der Leiterbahnen 10. Dieses ist insbesondere dann von praktischer Bedeutung, wenn eine hohe Auflösung, d. h. eine sehr hohe Bildpunktzahl pro Flächeneinheit verlangt wird, die eine entsprechend hohe Anzahl eng benachbarter Heizelemente fordert.

Aus den gleichen Gründen, wie im zweiten Ausführungsbeispiel erläutert, sind die Leiterbahnen 10 im Teilungsabstand T₂ angeordnet und die Leiterbahnen 10 der einen Seite gegenüber denen der anderen Seite um den Teilungsabstand T, seitlich versetzt. Die durch die Breite der Leiterbahnen 10 bestimmten Heizbereiche 18' der gegenüberliegenden Widerstandsbahnen 18 stehen somit auf Lücke zueinander. Auch in diesem Fall erfolgt die Aufzeichnung jeder Rasterlinie in zwei Phasen, indem z. B. die Rasterlinienbildpunkte mit gerader Ordnungszahl über die Heizbereiche 18' an der unteren Seite der Trägerplatte - 15 aufgezeichnet werden, während die jeweilige Rasterlinie durch die Bildpunkte mit ungerader Ordnungszahl nach einem Vorschub des Aufzeichnungsträgers 5 um den Winkelweg A₂ über die Heizbereiche 18' an der oberen Seitenfläche 15b der Trägerplatte 15 ergänzt wird.

Figur 7a zeigt in stark vergrößertem Maßstab eine vierte Ausführung einer Schreibplatine 23 im Querschnitt und in Teildarstellung, während Figur 7b einen Ausschnitt der Schreibplatine 23 in Blickrichtung auf die am Aufzeichnungsträger 5 anliegende Stirnfläche 21b der zugehörigen Trägerplatte 21 darstellt. Im Gegensatz zu den vorbeschriebenen Ausführungsbeispielen besteht die Trägerplatte 21 aus einem Isoliermaterial hoher Wärmeleitfähigkeit, z. B. Keramik. Entsprechend der beispielsweise gewählten einseitigen Anordnung von Heizelementen 7, ist die gesamte obere Seitenfläche 21a der Trägerplatte 21 elektrisch leitend, z. B. durch eine aufkaschierte oder aufgedampfte Kupferschicht 22. Auf diese sind die Heizelemente 7 in leitender Verbindung zur Kupferschicht 22 bündig mit der Stirnfläche 21b angeordnet. Die Kupferschicht 22 ist der gemeinsame elektrische Rückleiter für die Heizelemente 7 und dient durch seine flächenhafte Ausbildung gleichzeitig und zusammen mit der Trägerplatte 21 als Ableiter für die beim Betrieb des Schreibwerks auftretende Abwärme. Im übrigen entspricht der Aufbau der Schreibplatine 21 dem der Schreibplatine 12 gemäß Figur 3a und 3b. Auch in diesem Fall können die einzelnen Heizelemente 7 durch eine Widerstandsbahn 18 gemäß Figur 6a bzw. 6b ersetzt werden, wenn eine getrennte Anordnung der Heizelemente aus fertigungstechnischen Gründen nicht sinnvoll ist.

## Patentansprüche

1. Elektrothermisches Bildpunktschreibwerk zum rasterlinienweisen Aufzeichnen, das ein Schreibwiderlager und mindestens eine an diesem anliegende Schreibplatine (12, 16, 17, 23) mit einer Trägerplatte (6, 15, 21) hat, auf deren mindestens einer Seitenfläche (6a, 15a, 15b, 21a) in einer Reihe angeordnete Heizelemente (7, 8, 18), die bündig mit der Stirnfläche (6b, 15c, 21b) der Trägerplatte abschließen, mit ihren elektrischen Zu- und Rückleitungen (10, 22) angeordnet sind, dadurch gekennzeichnet, daß die Trägerplatte (6, 15, 21) mit dieser Stirnfläche (6b, 15c, 21b) am Schreibwiderlager (Schreibwalze 4) anliegt und auf diese Weise den Anlagedruck am Aufzeichnungsträger (5) aufnimmt und daß die mit der Trägerplattenstirnfläche (6b, 15c, 21b) bündige Fläche der Heizelemente (7, 8, 18) die Wirkfläche derselben bildet.

2. Blattschreiber nach Anspruch 1, dadurch gekennzeichnet, daß die Trägerplatte (6, 15) aus einem elektrisch leitenden Material besteht.

3. Blattschreiber nach Anspruch 1, dadurch gekennzeichnet, daß die Trägerplatte (21) aus einem Isoliermaterial besteht und eine elektrisch leitende Seitenfläche (21 a) hat.

4. Blattschreiber nach den Ansprüchen 2 oder 3, dadurch gekennzeichnet, daß die Trägerplatte (6, 15, 21) gut wärmeleitend ist.

5. Blattschreiber nach einem der Ansprüche 2 bis 4, dadurch gekennzeichnet, daß die Heizelemente (7, 8, 18) einerseits an die elektrisch leitende Seitenfläche (6a, 15a, 15b, 21 a) der Trägerplatte (6, 15, 21) und andererseits an die Leiterbahnen (10) angeschlossen sind.

6. Blattschreiber nach einem der vorhergehenden Ansprüche, dadurch gekennzeichnet, daß die Seitenfläche (6a, 15a, 15b, 21a) der Trägerplatte (6, 15, 21) bis auf die Flächen, an der sich die Heizelemente (7, 8, 18) befinden, mit einer Isolierschicht (Glasur 9) versehen ist, deren Dicke gleich der Höhe (h) der Heizelemente (7, 8, 18) ist, und auf der die Leiterbahnen (10) zu den Heizelementen (7, 8, 18) angeordnet sind.

7. Blattschreiber nach Anspruch 1 mit Walzenführung des Aufzeichnungsträgers im Schreibbereich, dadurch gekennzeichnet, daß die Stirnfläche (6b, 15c, 21b) der Trägerplatte (6, 15, 21) einschließlich der angrenzenden Heizelemente (7, 8, 18) entsprechend der Krümmung der Schreibwalze (4) konkav gewölbt ist.

8. Blattschreiber nach Anspruch 6, dadurch gekennzeichnet, daß die Stirnfläche (6b, 15c, 21 b) der Trägerplatte (6, 15, 21) nitriert ist.

9. Blattschreiber nach Anspruch 1, dadurch gekennzeichnet, daß die Trägerplatte (6, 15, 21) länger als die Schriftfeldbreite (B) ist und zwischen horizontal wirkenden Spannmitteln (19, 20) gehalten ist und daß die Spannmittel in der Ebene der Trägerplatte (6, 15, 21) und senkrecht dazu einstellbar sind.

10. Blattschreiber nach Anspruch 1, dadurch gekennzeichnet, daß zwei Schreibplatinen (16) im Abstand zueinander angeordnet sind, daß der Teilungsabstand (T₂) der Heizelemente (8) dem doppelten Bildpunktabstand (Teilung T₁) entspricht, daß die Länge (1₂) der Heizelemente (8) etwas größer als gegenseitiger Abstand ist und daß die Heizelemente (8) der beiden Trägerplatten (6) um eine Teilung (T₁) zueinander versetzt sind.

11. Blattschreiber nach Anspruch 1, dadurch gekennzeichnet, daß bei Verwendung einer Trägerplatte (15) an beiden Seitenflächen (15a, 15b) mit der Stimfläche (15c) bündig abschließende Heizelemente angeordnet sind.

12. Blattschreiber nach Anspruch 11, dadurch gekennzeichnet, daß der Teilungsabstand (T₂) der Heizelemente dem doppelten Bildpunktabstand (Teilung T₁) entspricht, daß die Länge (1₂) der Heizelemente größer als ihr gegenseitiger Abstand ist und daß die Heizelemente an den beiden Seitenflächen (15a, 15b) um eine Teilung (T₁) zueinander versetzt sind.

13. Blattschreiber nach einem der vorhergehenden Ansprüche, dadurch gekennzeichnet, daß eine durchgehende Widerstandsbahn (18) vorgesehen ist, an die die Leiterbahnen (10) angeschlossen sind und daß die Leiterbahnen

(10) eine Breite haben, die der Länge (I) des jeweiligen Heizbereichs (18') entspricht.

## Claims

1. Electrothermal dot-matrix printing mechanism comprising a printing support and at least one print plate (12, 16, 17, 23) lying against this with a carrier plate (6, 15, 21) on at least one lateral face (6a, 15a, 15b, 21a) whereof there are arranged in a row heating elements (7, 8, 18) which terminate flush with the front face (6b, 15c, 21b) of the carrier plate, with their electrical supply and return conductors (10, 22), characterized in that the carrier plate (6, 15, 21) lies with this front face (6b, 15c, 21b) against the printing support (platen 4) and thus absorbs the pressure of application to the recording medium (5) and that the face of the heating elements (7, 8, 18) which is flush with the front face (6b, 15c, 21b) of the carrier plate constitutes their operative surface.

2. A page printer as claimed in Claim 1, characterized in that said carrier plate (6, 15) consists of an electrically conductive material.

3. A page printer as claimed in Claim 1, characterized in that said carrier plate (21) consists of an insulating material and has an electrically conductive lateral face (21a).

4. A page printer as claimed in Claims 2 or 3, characterized in that said carrier plate (6, 15, 21) has good heat-conducting properties.

5. A page printer as claimed in any one of Claims 2 to 4, characterized in that said heating elements (7, 8, 18) are connected, on the one hand, to said electrically conductive lateral face (6a, 15a, 15b, 21a) of said carrier plate (6, 15, 21) and, on the other hand, to the conducting paths (10).

6. A page printer as claimed in any one of the preceding claims, characterized in that said lateral face (6a, 15a, 15b, 21a) of said carrier plate (6, 15, 21), with the exception of the faces on which said heating elements (7, 8, 18) are disposed, is provided with an insulating layer (glaze 9) whose thickness is equal to the height (h) of said heating elements (7, 8, 18) and on which said conducting paths (10) extending to said heating elements (7, 8, 18) are disposed.

7. A page printer as claimed in Claim 1, comprising a platen guide of the recording medium within the printing area, characterized in that the front surface (6b, 15c, 21 b) of said carrier plate (6, 15, 21) including the adjacent heating elements (7, 8, 18) is made concavely corresponding to the curvature of the platen (4).

8. A page printer as claimed in Claim 6, characterized in that said front surface (6b, 15c, 21 b) of said carrier plate (6, 15, 21) is nitrated (nitrified).

9. A page printer as claimed in Claim 1, characterized in that said carrier plate (6, 15, 21) is longer than the print field width (B) and is retained between horizontally-acting clamping means (19, 20), and that said clamping means are adjustable in the plane of said carrier plate (6, 15, 21) as well as perpendicularly thereto.

10. A page printer as claimed in Claim 1, characterized in that two print plates (16) are disposed spaced apart, that the divisional spacing (T₂) of said heating elements (8) corresponds to double the dot-matrix spacing (division T1), that the length (1₂) of said heating elements (8) is somewhat greater than the spacing between them and that said heating elements (8) of the two carrier plates (6) are staggered in relation to one another by a division (Tᵢ).

11. A page printer as claimed in Claim 1, characterized in that, when a carrier plate (15) is used, heating elements which are made flush with the front surface (15c) are disposed on both lateral faces (15a, 15b).

12. A page printer as claimed in Claim 11, characterized in that said divisional spacing (T₂) of said heating elements corresponds to double the dot-matrix spacing (division T₁), that the length (1₂) of said heating elements is greater than the spacing between them and that said heating elements on both lateral faces (15a, 15b) are staggered in relation to one another by a division (Tᵢ).

13. A page printer as claimed in any one of the preceding claims, characterized in that a continuous resistance path (18) is provided which is connected to said conducting paths (10), and that said conducting paths (10) have a width corresponding to the length (I) of the respective heating area (18').

## Revendications

1. Mécanisme d'impression électrothermique à matrice de points pour impression tramée comportant une armature d'impression et au moins une plaque d'impression (12, 16, 17, 23) adaptée à celle-ci incluant une plaque support sur au moins une face latérale (6a, 15a, 15b, 21 a) de laquelle sont disposés des éléments chauffants (7, 8, 18) agencés en une rangée, lesquels se terminent au ras de la surface frontale (6b, 15c, 21b) de la plaque support, et leurs conducteurs électriques aller et retour, caractérisé en ce que la plaque support (6, 15, 21) a sa surface frontale (6b, 15c, 21b) adpatée à l'armature d'impression (rouleau d'impression 4) et recueille, de cette façon, la pression du support d'impression (5), et en ce que cette surface frontale, avec les faces des éléments chauffants (7, 8, 18) situées au ras de la surface frontale de la plaque support (6b, 15c, 21b) constitue la surface active de la plaque support.

2. Imprimante à page conforme à la revendication 1, caractérisée en ce que ladite plaque support (6, 15) consiste en un matériau électriquement conducteur.

3. Imprimante à page conforme à la revendication 1, caractérisée en ce que ladite plaque support (21) consiste en un matériau isolant et possède une face latérale (21a) électriquement conductrice.

4. Imprimante à page conforme à la revendication 2 ou 3, caractérisée en ce que ladite plaque support (6, 15, 21) est bonne conductrice de la chaleur.

5. Imprimante à page conforme à l'une quelconque des revendications 2 à 4, caractérisée en ce que lesdits éléments chauffants (7, 8, 18) sont connectés, d'une part, à ladite face latérale électriquement conductrice (6a, 15a, 15b, 21a) de la plaque support et, d'autre part, aux trajets conducteurs (10).

6. Imprimante à page conforme à l'une quelconque des revendications précédentes, caractérisé en ce que ladite face latérale (6a, 15a, 15b, 21a) de ladite plaque support (6, 15, 21), à l'exception des surfaces sur lesquelles lesdits éléments chauffants (7, 8, 18) sont disposés, est pourvue d'une couche isolante (glaçure 9) dont l'épaisseur est égale à la hauteur (h) desdits éléments chauffants (7, 8, 18) et sur laquelle sont disposés lesdits trajets conducteurs (10) s'étendant jusqu'auxdits éléments chauffants (7, 8, 18).

7. Imprimante à page conforme à la revendication 1, comprenant un rouleau de guidage de support d'impression dans la zone d'impression, caractérisée en ce que la surface frontale (6b, 15c, 21b) de ladite plaque support (6, 15, 21), y compris les éléments chauffants adjacents (7, 8, 18) possède une concavité égale à la courbure du rouleau (4).

8. Imprimante à page conforme à la revendication 6, caractérisée en ce que ladite surface frontale (6b, 15c, 21b) de ladite plaque support (6, 15, 21) est nitrurée.

9. Imprimante à page conforme à la revendication 1, caractérisée en ce que ladite plaque support (6, 15, 21) est plus longue que la largeur du champs d'impression (B) et est retenue entre des moyens de fixation (19, 20) agissant horizontalement, et en ce que ces moyens de fixation sont ajustables dans le plan de ladite plaque support (6, 15, 21), aussi bien que verticalement par rapport à celui-ci.

10. Imprimante à page conforme à la revendication 1, caractérisée en ce que deux plaques d'impression (16) sont disposées à distance l'une de l'autre, en ce que l'espacement divisionnel (T₂) desdits éléments chauffants (B) correspond au double de l'espacement des points de la matrice (division Tᵢ), en ce que la longueur (L) desdits éléments chauffants est quelque peu supérieure à leur espacement et en ce que lesdits éléments chauffants (7, 8) des deux plaques support (6) sont décalés les uns par rapport aux autres d'une division (Tₗ).

11. Imprimante à page conforme à la revendication 1, caractérisée en ce que, lorsqu'une seule plaque support (15) est utilisée, les éléments chauffants qui sont au ras de ladite face frontale (15c) sont disposés sur les deux faces latérales (15a, 15b).

12. Imprimante à page conforme à la revendication 11, caractérisée en ce que ledit espacement divisionnel (T₂) desdits éléments chauffants correspond au double de l'espacement des points de matrice (division Tᵢ), en ce que la longueur (L) desdits éléments chauffants est supérieure à leur espacement et en ce que lesdits éléments chauffants (7, 8) des deux faces latérales (15a, 15b) sont décalés les uns par rapport aux autres d'une division (Tₗ).

13. Imprimante à page conforme à l'une quelconque des revendications précédentes, caractérisé en ce qu'il est prévu un trajet résistant de chauffage permanent (18), qui est connecté aux- dits trajets conducteurs (10), et en ce que lesdits trajets conducteurs (10) ont une largeur correspondant à la longueur (L) des zones de chauffage respectives (18').
